# EUROPÄISCHE PATENTSCHRIFT

(11) **EP 0 126 956 B1**
(45) Veröffentlichungstag und Bekanntmachung des Hinweises auf die Patenterteilung: **20.07.1988**
(21) Anmeldenummer: 84104470.4
(22) Anmeldetag: 19.04.1984
(51) Int. Cl.: F25D 23/00

(54) **Verfahren und Arbeitsgerätschaft zum Einbauen eines Motorkompressors in eine Nische eines Kühlgerätes**
Method and equipment for installing a motor-compressor unit in a recessed refrigerator compartment
Procédé et ensemble d'outillage pour incorporer un groupe moto-compresseur dans une niche d'un réfrigérateur

(30) Priorität: 20.05.1983 DE 3318448
(43) Veröffentlichungstag der Anmeldung: 05.12.1984
(73) Patentinhaber: Licentia Patent-Verwaltungs-GmbH, 60596 Frankfurt (DE)
(72) Erfinder: Kerpers, Werner, Ober-Ing., D-6530 Bingen (DE); Bonk, Werner, Dipl.-Ing., D-6082 Mörfelden (DE); Röser, Dieter, D-3503 Lohfelden I (DE); Führer, Hans-Jürgen, D-3505 Gudensberg üb. Kassel (DE)
(74) Vertreter: Vogl, Leo, Dipl.-Ing.

(56) Entgegenhaltungen:
- EP-A- 0 015 206
- DE-A- 1 451 099
- GB-A- 677 420
- US-A- 2 407 014
- US-A- 2 637 178
- US-A- 2 743 981

## Beschreibung

Die Erfindung betrifft ein Verfahren zum Einbauen eines Motorkompressors in eine Nische eines Kühlgerätes, sowie ein Kühlgerät mit Mittel zur Durchführung dieses Verfahrens.

Bei einem bekannten Kühlgerät (US-A-2 743 891) wird beim Einbau des Motorkompressors in der Weise verfahren, daß der Motorkompressor in einer Schublade angeordnet wird, die in stabilen seitlichen, U-förmigen Schienen in einer Nische des Kühlgerätes angeordnet ist. Diese sich gegenüberliegenden, U-förmigen Schienen verhindern beim Herausziehen des darin geführten Schubes aus der Nische, daß bei einem Übergewicht des herausgezogen Teils des Schubes derselbe nicht nach unten wegkippt. Diese U-förmigen Schienen und der als Halteplatte für den Motorkompressor dienende Schub mit seinen in die Schienen eingreifenden, angepaßten Führungsleisten erfordern einen erheblichen technischen Aufwand. Dabei müssen die Schienen und die Führungsleisten so stabil ausgebildet sein, daß sie bei teilweise herausgezogenem Schub die dabei auftretenden Knickkräfte aufnehmen können. Zudem verbleibt bei diesem Aufbau der gesamte Schub auch bei eingebautem Motorkompressor in der Nische.

Bei einem weiteren bekannten Kühlgerät (US-A-2 637 178) befinden sich in einer Nische waagrecht verlauende Winkelschienen als Führungen für eine Halteplatte, auf welcher ein Motorkompressor festgesetzt ist. Die Halteplatte greift in ihrer in die Nische eingebauten Lage unter einen gehäusefesten Vorsprung, während ihr der Öffnungsseite der Nische zugewandtes Ende am Gehäuse des Kühlgerätes festgespannt ist. Soll bei diesem Aufbau der Motorkompressors montiert werden, dann muß die Halteplatte aus der Nische des Kühlgerätes zumindest weitgehend herausgezogen sein. Dann steht die Halteplatte jedoch nicht mehr in Eingriff mit dem gehäusefesten Vorsprung, so daß sie durch das Gewicht, des außerhalb der Nische aufgesetzten Motorkompressors nach unten wegkippt. Die Halteplatte muß daher während der Montage des Motors, insbesondere bei der Verbindung seiner Kältemittelleitungen mit den Kältemittelleitungen des Kältemittelkreislaufs durch äußere Stützen gehalten werden. Dabei müssen diese Stützen bei der Montage an einem Fließband von jeder Arbeitsstation zur nächsten mittransportiert werden, wenn sich der Einbau des Motorkompressors nicht an einem Arbeitsplatz ausführen läßt. Auch bei diesem Aufbau und der daraus folgenden Verfahrensweise verbleibt die Halteplatte bei eingebauten Motorkompressor in der Nische.

Der Erfindung liegt die Aufgabe zugrunde, Maßnahmen zu treffen, durch die ein verminderter Aufwand für den Einbau des Motorkompressors in die Nische des Gerätes erforderlich ist.

Die Lösung dieser Aufgabe erfolgt gemäß der Erfindung durch die im Schutzbegehren angebenenen Maßnahmen.

Bei einem Einbau eines Motorkompressors in der durch die Erfindung angegebenen Weise können die Verbindungen der Anschlüsse des Kompressors mit den von außen herangeführten Leitungen außerhalb der Nische vorgenommen werden, so daß ein freier Zugang zu den Lötstellen gegeben ist. Der Motorkompressors braucht danach lediglich in die Nische eingeschoben und darin festgesetzt zu werden. Hierzu kann zwischen dem Motorkompressor und dem rückwärtigen Teil der Nische eine mechanische Steckverbindung vorgesehen werden, so daß Arbeiten innerhalb der Nische für das Festlegen nicht erforderlich sind. Die Befestigung im vorderen Teil der Nische kann dann insbesondere am Öffnungsrand in einfacher Weise mittels Schrauben erfolgen. Um den Motorkompressor in einfacher Weise im Bereich vor der Nische arbeitsgerecht bereitstellen zu können, ist im Bereich des Bodens der Nische eine Halteplatte festgesetzt, die über die Öffnungsebene der Nische vorsteht. Auf den vorstehenden Teil wird zumindest teilweise der Motorkompressor aufgesetze, so daß seine Anschlüsse unbehindert zugänglich sind. Dabei ist der Motorkompressor nur lose auf die Halteplatte aufgesetzt und kann daher auf der Halteplatte nach dem Verlöten der Anschlüsse in die endgültige Position innerhalb der Nische eingeschoben werden. Die Halteplatte ist dagegen lösbar in die Nische eingesetzt und wird vor dem Festsetzen des Motorkompressors herausgezogen. Sie steht dann für weitere Montagevorgänge zur Verfügung

Vorteilhafte Ausgestaltungen sind in den weiteren Ansprüchen angegeben.

Die Erfindung ist nachfolgend an Hand der Zeichnungen eines Ausführungsbeispiel näher erläutert.

Es zeigen:
Fig. 1 eine Arbeitsgerätschaft für den Einbau eines Motorkompressors in eine Nische,
Fig. 2 die Zuordnung einer Halteplatte zu Aufnahmen in der Nische und
Fig. 3 eine Schiene für die Halterung des Kompressors.

In der Rückseite eines nur teilweise dargestellten Gehäuses 1 eines Kühlgerätes, insbesondere eines Haushaltkühl- und/oder Gefriergerätes ist eine Nische 2 für die Unterbringung eines Motorkompressors 3 vorgesehen. Auf dem Boden 4 der Nische 2 liegt eine Halteplatte 5 auf, die in der Nische 2 lösbar festgesetzt ist. Die Halteplatte 5 ragt über die Öffnungsebene der Nische 2 nach außen, wobei auf den nach außen ragenden Teil der Halteplatte der Motorkompressor 3 zumindest teilweise aufgesetzt ist. Die durch sein Gehäuse herausgeführten Anschlüsse 8 können daher ohne Beengung durch die Wände der Nische 2 mit Kältemittelleitungen 7 verbunden werden, die dem Kältemittelkreislauf des Kühlgeräten zugehören. An der Unterseite des Motorkompressors 3 sind zwei parallel zueinander verlaufende Schienen 8 festgesetzt, die im Querschnitt U-förmig mit senkrecht abgewinkelten Schenkelenden 9 ausgebildet sind. Die abgewinkelten Schenkelenden liegen auf den in die Tiefe der Nische 2 laufenden Längskanten 10 der Halteplatte 5 lose auf. Nach der Verbindung der Anschlüsse 6 mit den Kältemittelleitungen 7 und gegebenenfalls anderer auszuführender Arbeiten, wie die Herstellung der elektrischen Anschlüsse, kann dann der Kompressor unter entsprechender Verformung der Kältemittelleitungen 7 auf der feststehenden Halteplatte 5 durch den gleitenden Eingriff der Schenkelenden 9 mit den Längskanten 10 in die Nische 2 eingeschoben werden.

Bei in die Nische 2 eingesetzter Halteplatte 5 greift das in der Nische 2 liegende Ende 11 der Halteplatte 5 in eine waagerecht verlaufende Steckaufnahme, die als eine in die Rückwand 12 der Nische 2 eingeformte Tasche 13 ausgebildet ist. Die Halteplatte 5 kann daher auch bei Belastung ihres den Öffnungsrand 14 der Nische 2 überragenden Teils durch den Kompressor oder andere Kräfte nicht nach unten wegkippen. Die Steckaufnahme kann jedoch auch durch Tatzen 15 gebildet werden, die an der Rückwand 12 mit Abstand über dem Boden 4 angeordnet sind. Die Tatzen 15 reichen jedoch in jedem Fall seitlich über die Längskanten 10 hinaus, so daß zur Rückwand 12 gerichtete Enden 16 der Schienen 8 Platz finden. Die so ausgebildeten Steckaufnahmen für die Schienen 16 im rückwärtigen Teil der Nische 2 erfordern bei eingeschobenen Kompressor somit keine zusätzlichen Befestigungsmittel. Es genügt dann an dem der Öffnung der Nische 2 zugewandten Ende der Schienen 8 jeweils eine nach unten abgekantete Lasche 17, welche vor den Öffnungsrand 14 greift und damit verschraubt werden kann. Die Enden 16 weisen dabei im übrigen eine dem Abstand zwischen dem Boden 4 und den Tatzen 15 angepaßte Stärke auf und sind vorzugsweise gegen seitliches Verschieben durch einen entsprechenden Formschluß gesichert. Zum Festschrauben der Schienen 8 sind dabei Bohrungen 18 im Öffnungsrand 14 vorgesehen.

Auf dem Boden 4 der Nische 2 ist zwischen den Steckaufnahmen 13, 15 und dem Öffnungsrand 14 der Nische 2 ein Raststeg 19 vorgesehen, für den in der Halteplatte 5 eine entsprechend angepaßte Rastnut 20 vorgesehen ist. Bei in die Nische 2 eingesetzten Halteplatte kommt diese Steckverbindung 19, in Eingriff und sichert die Halteplatte gegen versehentliches Lösen aus der Steckaufnahme 13, 15. Nach dem Einschieben des Motorkompressors 3 wird die Halteplatte 5 soweit angehoben, daß die Rastverbindung 19, 20 gelöst wird und die Halteplatte 5 nach außen gezogen werden kann. Danach kann die Lasche 17 mit dem Rand 14 beispielsweise verschraubt werden.

Um den lose auf die Halteplatte 5 aufgesetzten Motorkompressor gegen Abrutschen zu sichern, aber auch, um ihn in die richtige Position zu stellen, die der Länge der Kälteleitungen 6 entspricht, wobei die Länge der Kälteleitungen 6 ursächlich von deren zu erzielenden Endlage bestimmt wird, ist die Halteplatte 5 an ihrem aus der Nische 2 herausragenden Ende mit Anschlagkanten 21 versehen, an welchen die Stirnseiten der Schienen 8 in der Montagestellung anschlagen. Die Schienen 8 sind im Querschnitt symmetrisch ausgebildet, um mit einer Ausführung beide Schienen realisieren zu können. Dabei ist der Raum zwischen den Schenkeln der Schienen 8 für die Anordnung von Schwingungsdämpfungselementen 22 ausgenutzt, auf weichen Befestigungsfüße 23 des Kompressors 3 festgesetzt sind

## Patentansprüche

1. Verfahren zum Einbauen eines Motorkompressors (3) in eine Nische (2) eines Kühlgerätes, insbesondere eines Haushaltkühl-und/oder Gefriergerätes, wobei in der Nische (2) eine bewegliche Halteplatte (5) angeordnet wird, die vor dem fertigen Einbau des Motorkompressors (3) aus der Öffnungsebene der Nische (2) hervorragt, und auf den vorragenden Teil der Halteplatte (5) der Motorkompressor (3) aufgesetzt wird, dessen Anschlüsse (6) nachfolgend mit von außen herangeführten Leitungen (7) verbunden werden und der anschließend unter entsprechender Biegeverformung der Leitungen (7) in die Nische (2) eingeschoben und darin festgesetzt wird, dadurch gekennzeichnet, daß das in die Nische (2) ragende Ende (11) der Halteplatte (5) zunächst lösbar und unverschiebbar in der Nische (2) in einer Steckverbindung festgesetzt wird, daß anschließend der Motorkompressor (3) lose auf die Halteplatte (5) aufgesetzt und nach dem Verbinden mit den von außen herangeführten Leitungen (7) auf der Halteplatte (5) gleitend in die Nische (2) eingeschoben wird, daß danach die Halteplatte (5) unter dem Motorkompressor (3) gelöst und aus der Nische (2) herausgezogen wird, und daß schließlich der Motorkompressor (3) unmittelbar in der Nische (2) festgesetzt wird.

2. Kühlgerät und Halteplatte zum Einbau eines Motorkompressors in eine Nische des Kühlgeräts nach dem Verfahren gemäß Anspruch 1, dadurch gekennzeichnet, daß an der Rückwand (12) der Nische (2) eine waagerecht verlaufende Steckaufnahme (13, 15) vorgesehen ist, die dem in die Nische (2) einzusetzenden Ende (11) der auf den Boden (4) der Nische (2) aufzulegenden Halteplatte (5) angepaßt ist, daß am Boden (4) der Nische (2) zwischen der Steckaufnahme (13, 15) und dem Öffnungsrand (14) der Nische (2) eine Raststeg (19) vorgesehen ist, der einer in der Halteplatte (5) angeordneten Rastnut (20) angepaßt ist und daß sowohl das Ende (11) in die Steckaufnahme (13, 15) als auch der Raststeg (19) in die Rastnut (20) während des Einbaus des Motorkompressors (3) eingreift.

3. Kühlgerät und Halteplatte nach Anspruch 2, dadurch gekennzeichnet, daß die Steckaufnahme wenigstens eine mit Abstand über dem Boden (4) angeordnete Tatze (15) ist, unter welche teilweise das Ende (11) der Halteplatte (5) greift.

4. Kühlgerät und Halteplatte nach Anspruch 2, dadurch gekennzeichnet, daß die Steckaufnahme eine in die Rückwand (12) der Nische (2) eingeformte Tasche (13) ist, in welche das Ende (11) der Halteplatte (5) eingreift.

5. Kühlgerät und Halteplatte nach Anspruch 2 oder einem der folgenden, dadurch gekennzeichnet, daß an der Unterseite des Motorkompressors (3) zwei parallel zueinander verlaufende Schienen (8) festgesetzt sind, die mit aufeinander zu weisenden Schenkelenden (9) auf den in die Nische (2) hineinlaufenden Längskanten (10) der Halteplatte (5) aufliegen.

6. Kühlgerät und Halteplatte nach Anspruch 5, dadurch gekennzeichnet, daß die Halteplatte (5) an ihrem aus der Nische (2) herausragenden Ende Anschlagkanten (21) für die Schienen (8) aufweist.

7. Kühlgerät und Halteplatte nach Anspruch 5 oder 6, dadurch gekennzeichnet, daß die Schienen (8) einen U-förmigen Querschnitt aufweisen, bei dem die beiden Schenkelenden (9) jeweils nach außen abgewinkelt sind.

8. Kühlgerät und Halteplatte nach Anspruch 3 oder einem der folgenden, dadurch gekennzeichnet, daß die zur Rückwand (12) der Nische (2) gerichteten Enden (16) der Schienen (8) eine dem Abstand zwischen dem Boden (4) und den Tatzen (15) angepaßte Stärke aufweisen.

9. Kühlgerät und Halteplatte nach Anspruch 5 oder einem der folgenden, dadurch gekennzeichnet, daß die Schienen (8) an ihrem der Öffnung der Nische (2) zugewandten Ende mit einer nach unten abgekanteten Lasche (17) versehen sind, welche vor den Öffnungsrand (14) der Nische (2) greift.

## Claims

1. A method of installing a motor compressor (3) in a recess (2) in a refrigeration appliance, particularly a domestic refrigerator and/or upright freezer, wherein there is disposed in the recess (2) a movable supporting plate (5) which projects out of the opening plane of the recess (2) before the final installation of the motor compressor (3), and the motor compressor (3) is placed on the projecting portion of the supporting plate (5), the connections (6) of the motor compressor (3) being subsequently connected to pipelines (7) brought up from the outside and the motor compressor (3) being then pushed into the recess (2) with corresponding bending deformation of the pipelines (7) and fixed therein, characterised in that the end (11) of the supporting plate (5) projecting into the recess (2) is at first fixed detachably and non- displaceably in the recess (2) in a plug-in connection, that then the motor compressor (3) is placed loosely on the supporting plate (5) and, after being connected to the pipelines (7) brought up from the outside is pushed, on the supporting plate (5), with a sliding action, into the recess (2), that then the supporting plate (5) is released below the motor compressor (3) and pulled out of the recess (2) and that finally the motor compressor (3) is fixed directly in the recess (2).

2. A refrigeration appliance and supporting plate for the installation of a motor compressor in a recess in the refrigeration appliance by the method according to Claim 1, characterised in that there is provided on the rear wall (12) of the recess (2) a plug receiver (13,15) which extends horizontally and which is adapted to the end (11), to be inserted in the recess (2), of the supporting plate (5) to be laid on the bottom (4) of the recess (2), that there is provided on the bottom (4) of the recess (2), between the plug receiver (13, 15) and the opening edge (14) of the recess (2), a detent ridge (19) which is adapted to a detent groove (20) provided in the supporting plate (5) and that during the installation of the motor compressor (3), not only does the end (11) engage in the plug receiver (13, 15) but also the detent ridge (19) engages in the detent groove (20).

3. A refrigeration appliance and supporting plate according to Claim 1, characterised in that the plug receiver is at least one claw (15) which is disposed with spacing above the bottom (4) and under which the end (11) of the supporting plate (5) partially engages.

4. A refrigeration appliance and supporting plate according to Claim 2, characterised in that the plug receiver is a pocket (13) which is formed in the rear wall (12) of the recess (2) and in which the end (11) of the supporting plate (5) engages.

5. A refrigeration appliance and supporting plate according to Claim 2 or any appended Claim, characterised in that fixed to the under side of the motor compressor (3) are two rails (8) which extend parallel to one another and which rest, with wing ends (9) facing towards one another, on the longitudinal edges (10) of the supporting plate (5) running into the recess (2).

6. A refrigeration appliance and supporting plate according to Claim 5, characterised in that the supporting plate (5) comprises stop edges (21) for the rails (8) at its end projecting out of the recess (2).

7. A refrigeration appliance and supporting plate according to Claim 5 or 6, characterised in that the rails (8) have a U-shaped cross-section and the two wing ends (9) are each bent outwards at an angle.

8. A refrigeration appliance and supporting plate according to Claim 3 or any appended Claim, characterised in that the ends (16) of the rails (8) directed towards the rear wall (12) of the recess (2) have a thickness adapted to the spacing between the bottom (4) and the claws (15).

9. A refrigeration appliance and supporting plate according to Claim 5 or any appended Claim, characterised in that the rails (8) are provided, at their ends adjacent to the opening of the recess (2), with a tongue (17) which engages in front of the opening edge (14) of the recess (2).

## Revendications

1. Procédé destiné à permettre le montage d'un moto-compresseur (3) dans une niche (2) d'un appareil de réfrigération, notamment d'un réfrigérateur ménager et/ou d'un congélateur, une plaque de fixation (5) mobile étant disposée dans la niche (2) et faisant saillie par rapport au plan d'ouverture de la niche (2) avant le montage terminé du moto-compresseur (3), et le moto-compresseur (3) étant placé sur la partie saillante de la plaque de fixation (5) dont les branchements (6) sont ensuite raccordés à des conduits (7) provenant de l'extérieur et le moto-compresseur (3) étant ensuite poussé, après déformation en flexion des conduits (7), dans la niche (2) où il est fixé, caractérisé en ce que l'extrémité (11) de la plaque de fixation (5), pénétrant à l'intérieur de la niche (2) est tout d'abord fixée de manière amovible et sans possibilité de déplacement dans un assemblage à encliquetage de la niche (2), en ce qu'ensuite le moto-compresseur (3) est placé librement sur la plaque de fixation (5) et introduit par coulissement sur la plaque de fixation (5) dans la niche (2), après raccordement aux conduits (7) provenant de l'extérieur, en ce qu'ensuite la plaque de fixation (5) est libérée sous le moto-compresseur (3) et extraite de la niche (2), et en ce qu'enfin, le moto-compresseur (3) est fixé directement dans la niche (2).

2. Appareil de réfrigération et plaque de fixation permettant de monter un moto-compresseur dans une niche d'appareil de réfrigération suivant le procédé de la revendication (1), caractérisé en ce qu'il est prévu sur la paroi arrière (12) de la niche (2), un logement à encliquetage (13,15) horizontal qui est adapté à l'extrémité (11) à introduire dans la niche (2) de la plaque de fixation (5) à placer sur le fond (4) de la niche (2), en ce qu'il est prévu sur le fond (4) de la niche (2), entre le logement à encliquetage (13, 15) et le bord d'ouverture (14) de la niche (2), une pervure d'encliquetage (19) qui est adaptée à une rainure d'encliquetage (20) pratiquée dans la plaque de fixation (5) et en ce que l'extrémité (11) pénètre dans le logement (13, 15) et la nervure d'encliquetage (19) dans la rainure d'encliqetage (20) pendant le montage du moto-compresseur (3).

3. Appareil de réfrigération et plaque de fixation selon la revendication 2, caractérisés en ce que le logement à encliquetage est une patte (15) disposée au moins à une certaine distance au-dessus du fond (4), sous laquelle passe une partie de l'extrémité (11) de la plaque de fixation (5).

4. Appareil de réfrigération et plaque de fixation selon la revendication 2, caractérisés en ce que le logement à encliquetage est une poche (13) pratiquée dans la paroi arrière (12) de la niche (2), dans laquelle pénètre l'extrémité (11) de la place de fixation (5).

5. Appareil de réfrigération et plaque de fixation selon la revendication 2 ou l'une des revendications suivantes, caractérisés en ce que deux rails (8) parallèles sont fixés sur la face inférieure du moto-compresseur (3), qui reposent par leurs extrémités d'ailes (9) tournées l'une vers l'autre sur les grands côtés (10) pénétrant dans la niche (2), de la plaque de fixation (5).

6. Appareil de réfrigération et plaque de fixation selon la revendication 5, caractérisés en ce que la plaque de fixation (5) présente à son extrémité faisant saillie hors de la niche (2), des bords de butée (21) pour les rails (8).

7. Appareil de réfrigération et place de fixation selon la revendication 5 ou 6, caractérisés en ce que les rails (8) présentent une section transversale en U dans laquelle les deux extrémités d'ailes (9) sont coudées vers l'extérieur.

8. Appareil de réfrigération et plaque de fixation selon la revendication 3 ou l'une des revendications suivantes, caractérisés en ce que les extrémités (16) des rails (8), tournées vers la paroi arrière (12) de la niche (2), présentent une épaisseur correspondant à la distance séparant le fond (4) des pattes (15).

9. Appareil de réfrigération et place de fixation selon la revendication 5 ou l'une des revendications suivantes, caractérisés en ce que les rails (8) sont pourvus à leur extrémité tournée vers l'ouverture de la niche (2), d'une patte (17) repliée vers le bas qui passe devant le bord d'ouverture (14) de la niche (2).
